# EUROPÄISCHE PATENTSCHRIFT

(11) **EP 0 267 411 B1**
(45) Veröffentlichungstag und Bekanntmachung des Hinweises auf die Patenterteilung: **18.07.1990**
(21) Anmeldenummer: 87114378.0
(22) Anmeldetag: 02.10.1987
(51) Int. Cl.: B66B 9/20

(54) **Schrägaufzug, insbesondere Personen- und/oder Möbelaufzug**
Inclined lift, in particular for persons or furniture
Ascenseur incliné, en particulier pour personnes ou meubles

(30) Priorität: 11.10.1986 DE 3634701
(43) Veröffentlichungstag der Anmeldung: 18.05.1988
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- EP-A- 0 188 693
- FR-A- 1 400 591
- FR-A- 2 377 748
- US-A- 4 094 381

## Beschreibung

Die Erfindung betrifft einen Schrägaufzug, insbesondere Personen- und/oder Möbelaufzug mit mehreren aus jeweils zwei sprossenartig verbundenen Führungsschienen gebildeten Teleskopschüssen für ein daran geführtes Lastaufnahmemittel, unter Verwendung einer motorbetriebenen Ausschubvorrichtung zwischen der untersten Führungsschiene und der nächstfolgenden Führungsschiene sowie unter Verwendung von als Bolzenketten ausgebildeten sogenannten endlichen Zugmitteln für den Zwangsausschub der der zweituntersten Führungsschiene folgenden Führungsschienen, wobei die Bolzenketten von einem Festpunkt am oberen Ende einer Führungsschiene über eine Umlenkrolle am oberen Ende der jeweils folgenden Führungsschiene zu einem Festpunkt am unteren Ende der jeweils nächstfolgenden Führungsschiene geführt sind.

Die Erfindung geht von einem älteren Vorschlag der Anmelderin (zweitrangiger Stand der Technik gemäß DE-A 3 628 447) aus, bei der für den Zwangsausschub der dem zweituntersten Teleskopschuß folgenden Teleskopschüsse in der vorbeschriebenen Weise geführte Bolzenketten dienen. Die Bolzenketten treten bei der älteren Anmeldung gemäß DE-A 3 628 447 an die Stelle der aus dem Std. d. T. (DE-C 3 137 845) bekannten, als Seile ausgebildeten sogenannten "endlosen Zugmittel", wobei durch die vorgeschlagenen Bolzenketten der Vorteil einer verringerten Seilelastizität und damit der Vorteil eines punktgenaueren Fahrens erreicht wird.

Bei der älteren Anmeldung gemäß DE-A 3 628 447 finden jedoch Teleskopschüsse Verwendung, welche aus parallel zueinander verlaufenden Führungsschienen gebildet sind, die untereinander leiterartig durch mehrere Quersprossen verbunden sind. Die Führungsschienen sind als im Querschnitt etwa U-förmige Profile einer Ausgestaltungsform ausgebildet, wie sie durch die EP-A 0 192 123 bekannt geworden sind. Derartige Führungsschienen eignen sich vorteilhaft für den Transport von Material beispielsweise vom ebenerdigen Bereich zum Dach eines Hauses; zwischen diesen Führungsschienen liegen jedoch ungeschützt die motorbetriebenen Ausschubvorrichtungen (mehrfach geschertes Windenseil) zwischen dem untersten und dem nächstfolgenden Teleskopschuß ebenso wie die als Flyerketten ausgebildeten sogenannten "endlichen Zugmittel" für den Zwangsausschub der nächstfolgenden Teleskopschüsse.

Der Anmeldungsgegenstand nach der DE-A 3 628 447 ist somit vorteilhaft für Möbelaufzüge geeignet; nicht hingegen für Personenaufzüge; insofern geht die beanspruchte Gattung über die DE-A 3 628 447 hinaus.

Aufgabe der Erfindung ist es, einen Schrägaufzug der eingangs genannten Gattung dahingehend zu'verbessem, daß er insbesondere als Personenaufzug oder kombinierter Personen- und/oder Möbelaufzug Verwendung finden kann, d.h. die Biegesteifigkeit und Verdrehfestigkeit der Schienen durch eine verbesserte Profilform zu erhöhen, wobei gleichzeitig zur Minimierung des Spiels eine exakte Führung der Führungsschienen aneinander gewährleistet sein soll. Weiter soll mit Bezug auf die sogenannten "endlichen Zugmittel" eine Zugmittelführung Verwendung finden, die zur Erzielung eines punktgenauen Fahrens die Elastizität der Zugmittel auf ein vernachlässigbares Maß minimiert, wobei darüber hinaus in Verbindung mit der Profilgebung eine gegen Witterungseinflüsse weitgehend geschützte Anordnung der Zugmittel gegeben sein soll.

Die Erfindung löst die gestellte Aufgabe mit der Lehre nach Anspruch 1.

Bei den aus der EP-A 0 192 123 bekannten Teleskopschüssen sind die mit ihren Schenkeln zueinanderweisenden U-Profile der Führungsschienen untereinander leiterartig verbunden, so daß ausschließlich im Bereich der oberen etwa horizontal verlaufenden Schenkel dieser Profile die Ober-und Unterrollen des Lastaufnahmemittels geführt werden können. Hieraus ergibt sich eine sehr geringe Differenz beim Ueberfahren von einem Schienenstoß zum anderen, so daß die Ausbildung der Lagerung der Führungsrollen des Lastaufnahmemittels wenig Schwierigkeiten bereitet.

Aus diesem Grund besteht ein Vorurteil gegen eine geschlossenen Ausbildung der Führungsschienen, weil diese nicht über ihre gesamte Länge Quersprossen untereinander verbunden werden können, und die Ausbildung der Lagerung der Führungsrollen aufgrund der großen Differenz beim Ueberfahren der Schienenstöße erschwert wird.

Die Erfindung macht sich von diesem Vorurteil frei, so daß im Ergebnis Teleskopschüsse gebildet werden, welche nur im Bereich der oberen Enden der Führungsschiene durch einen Quergurt untereinander verbunden sind.

Durch die Ausbildung als geschlossenes Hohlprofil werden maximale Führungseigenschaften und Gleiteigenschaften der einzelnen Profile aneinander erreicht, wobei durch die Schaffung definierter Kanäle zwischen den einzelnen Teleskopschüssen eine geschützte Anordnung der für den Zwangsausschub der einzelnen Teleskopschüsse erforderlichen Zugmittel gegeben ist.

Weitere Merkmale der Erfindung sind durch die Unteransprüche gekennzeichnet.

Gemäß Anspruch 2 findet als motorbetriebene Ausschubvorrichtung zwischen dem untersten und dem folgenden Teleskopschuß ein doppeltwirkendes hydraulisches Schubkolbengetriebe Verwendung, was den Vorteil hat, daß mittels des hydraulischen Schubkolbengetriebes sowohl ein exaktes Ausfahren als auch ein exaktes (kraftgetriebenes) Einfahren des dem untersten Teleskopschuß folgenden Teleskopschusses möglich ist. Die Erfindung wird jedoch nicht verlassen, wenn statt des hydraulischen Schubkolbengetriebes in an sich bekannter Weise ein windengetriebenes Seil Verwendung findet.

Da - mit Ausnahme der Führungsschienen des untersten Teleskopschusses - alle Führungsschienen der folgenden Teleskopschüsse lediglich im Bereich ihres oberen Endes durch einen Quergurt verbunden sind, dient der Quergurt der Verlagerung der Umlenkrollen für die Bolzenketten sowie vorzugsweise der Umlenkrolle für ein Rückholseil (Ansprüche 3 - 5). Die Verwendung eines Rückholseiles hat den Vorteil, daß beim aktiven Einfahren des zweituntersten Teleskopschusses gegenüber dem untersten Teleskopschuß zwangsläufig alle weiteren Teleskopschüsse im Sinne "Einfahren" mitgenommen werden. Dies ist insbesondere dann von Bedeutung, wenn man von der Ueberlegung ausgeht, daß der oberste Teleskopschuß beispielsweise an einem Gebäude verankert ist, wobei versehentlich vergessen wurde, vor dem Einfahren des hydraulischen Schubkolbengetriebes die Verankerung zu lösen. Dabei könnte sich der oberste Teleskopschuß aus dem zweitobersten herausziehen, wenn keine geeigneten Mittel zur Verhinderung eines völligen Ausschubs des obersten Teleskopschusses aus dem zweitobersten vorgesehen sind. Da die Führungsschienen als geschlossene Profile ineinandergesteckt und mit möglichst geringem Spiel aneinander geführt sind, gestaltet sich die Zuordnung von Begrenzungsanschlägen schwierig, so daß für diesen Fall ein den Ausfahrweg begrenzendes und gleichzeitig den Zwangseinschub bewirkendes Rückholseil eine technisch vorteilhafte Lösung darstellt, zumal gemäß Anspruch 6 die Bolzenketten und die Rückholseile geschützt in Nebeneinanderanordnung in definierten Kanälen geführt sind.

Bei Anwendung der Erfindung bei einem ausschließlich dem Transport von Möbeln dienenden Aufzug wird vorgeschlagen, jeder Führungsschiene zwei Bolzenketten zuzuordnen, welche beide als die Last aufnehmende Arbeitsketten dienen, d.h. gemeinsam der Lastaufnahme beim Ausschub der Teleskopschüsse dienen, während bei einem erfindungsgemäßen Personenaufzug vorgeschlagen wird, daß nur eine der beiden Bolzenketten dem Zwangsausschub dient, während die zweite Bolzenkette gewissermaßen unbelastet oder nur geringfügig belastet mitläuft und im Falle des Bruchs der sogenannten Arbeitskette als Sicherheitskette dient (Anspruch 7).

Die Ansprüche 9 - 12 betreffen die Ausgestaltung des erfindungsgemäßen Profils. Hiernach ist das innerste (oberste) Profil als geschlossenes Rechteckprofil ausgebildet, welches - in der Zählung von innen nach außen - von einem folgenden Profil umschlossen wird, welches an einer längeren Rechteckseite eine nach außen gerichtete Auskröpfung aufweist, so daß zwischen dem inneren und dem nächstfolgenden Profil ein definierter Führungskanal für die Bolzenkette sowie ggf. ein Rückholseil gebildet wird. Das letztgenannte Profil wird wiederum von einem im Querschnitt rechteckigen Profil umschlossen; die Abkröpfung des dem innersten Profil folgenden Profils ist so getroffen, daß außenseitig der Abkröpfung wiederum spiegelbildlich zueinander zwei Führungskanäle gebildet werden, die die folgenden Bolzenketten aufnehmen können. Mittels definiert angeordneter Schleißeinlagen, die vorzugsweise nur im unteren und oberen Bereich der jeweiligen Profile vorgesehen sind, ist eine nahezu spielfreie Führung der Profile aneinander möglich.

Im Ergebnis wird ein Schrägaufzug erzielt, welcher im Gegensatz zu den bekannten Schrägaufzügen den hohen Sicherheitsanforderungen für den Personentransport gerecht wird.

Die Erfindung wird nachfolgend anhand eines Ausführungsbeispieles eines Schrägaufzuges mit beispielsweise sechs Teleskopschüssen näher erläutert.

Es zeigen:
Fig. 1 in perspektivischer Darstellung die Gesamtansicht eines Schrägaufzuges
Fig. 2 den untersten und zweituntersten Teleskopschuß gemäß Fig. 1 in einer Explosionszeichnung
Fig. 3 einen Schnitt 111-111 gemäß Fig. 2
Fig. 4 eine vervollständigte Darstellung gemäß Fig. 3
Fig. 5 den Ketten- und Seilführungsplan
Fig. 6 einen Querschnitt durch einen aus sechs Teleskopschüssen gebildeten Schrägaufzug, wobei ein siebter Teleskopschuß strichpunktiert angedeutet ist und der Verlauf der Bolzenketten eingezeichnet wurde
Fig. 7 eine Darstellung gemäß Fig. 6, wobei der Verlauf des Rückholseiles eingezeichnet wurde

Der in der Fig. 1 dargestellte Schrägaufzug 8 weist einen unteren Teleskopschuß 9_{E} sowie fünf weitere gegenüber diesem ausfahrbare Teleskopschüsse 9 auf. Der Teleskopschuß 9_{E} ist auf einem als Einachsanhänger ausgebildeten Fahrgestell 10 abgestützt, welches in der Gebrauchsposition über Abstütz spindeln 12 großflächig abstützbar ist. Während des Fahrbetriebes stützt sich der untere Teleskopschuß 9Eauf einem Auflager 15 ab; in der Gebrauchsstellung erfolgt die Abstützung in der gewünschten Schräglage über eine Teleskopstütze 16. Mit 14 ist ein Drehkranz bezeichnet, welcher ein Verschwenken in seitlicher Richtung ermöglicht.

Das mit 11 bezeichnete Lastaufnahmemittel (z.B. eine Möbelpritsche oder eine Personenkabine) wird über ein nicht dargestelltes über eine Umlenkrolle 26 geführtes Lastseil mittels Winden 13 betrieben.

Die einzelnen Führungsschienen wurden mit 1 - 6 (bzw. 7, Fig. 6 und 7) bezeichnet.

In der Fig. 2 ist verdeutlicht, daß die zu einem Teleskopschuß 9 gehörenden Führungsschienen (z.B. 5) nur im Bereich ihres oberen Endes 19 durch einen mit Versteifungen 25 versehen Quergurt 20 untereinander verbunden und in Pfeilrichtung 31 in den darunterliegenden Teleskopschuß eingesteckt werden können. Lediglich die Führungsschienen 6 des unteren Teleskopschusses 9_{E} sind zwecks Verlagerung am Fahrgestell 10 im Bereich ihres unteren Endes 21 durch einen weiteren Quergurt 29 verbunden.

Aus den Fig. 1 und 5 ist weiter ersichtlich, daß ein doppeltwirkendes hydraulisches Schubkolbengetriebe 17 mit seinem Zylinder 28 im Bereich des Quergurtes 29 befestigt ist, mit seiner zugeordneten Kohbenstange 27 eine Oeffnung 22 im Quergurt 20 des Teleskopschusses 9' durchgreift und mit dem freien Ende der Kolbenstange 27 (s. Fig. 5) am Quergurt 20 der Führungsschiene 5 angeschlossen ist.

Bei der Darstellung des Ketten- bzw. Seilführungsplanes nach Fig. 5 in Verbindung mit Fig. 6 und 7 wurde davon ausgegangen, daß bei Verwendung als Personenaufzug eine - vorzugsweise als Flyerkette ausgebildete - Bolzenkette als Arbeitskette A und eine zweite Bolzenkette als Sicherheitskette S dient. Jeder Führungsschiene sind somit zwei Bolzenketten zugeordnet. Ausgehend von der untersten Führungsschiene 6 verlaufen die Arbeitskette A und die Sicherheitskette S von einem oberen Festpunkt P am oberen Ende 19 der Führungsschiene 6 über eine Umlenkrolle U am Quergurt 20 im Bereich der Führungsschienen 5 zu einem unteren Festpunkt P' der Führungsschiene 4. Entsprechend verlaufen die nächstfolgenden Bolzenketten vom oberen Ende der Führungsschiene 5 über die Umlenkrolle U am oberen Ende der Führungsschiene 4 zu einem Festpunkt am unteren Ende der Führungschiene 3 und so fort.

Das Rückholseil R (s. Fig. 5) ist jeweils von einem oberen Festpunkt P" der Führungsschiene 6 über ene Umlenkrolle U' am unteren Ende der Führungsschiene 5 zu einem Festpunkt P" am oberen Ende der Führungsschiene 4 geführt, d.h. das folgende Rückholseil ist von einem oberen Festpunkt an der Führungsschiene 5 über eine Umlenkrolle am unteren Ende der Führungsschiene 4 zu einem oberen Festpunkt der Führungsschiene 3 geführt und so fort.

Wie die Fig. 4, 6 und 7 ausweisen, sind durch die zueinander gerichteten Abkröpfungen der jeweils zu einem Teleskopschuß 9 bzw. 9' gehörenden Führungsschienen 2, 4 und 6 in Verbindung mit den geraden Rechteckseiten der Führungsschienen 1, 3 und 5 (sowie ggf. 7) definierte Führungskanäle K1 - K5 geschaffen, in denen sowohl die Umlenkrollen U (s. Fig. 6) für die Umlenkung der Bolzenketten als auch die Umlenkrollen U' (s. Fig. 7) für die Umlenkung des Rückholseiles R angeordnet sind. Wie aus der Fig. 6 ersichtlich, sind die Umlenkrollen U für die Bolzenketten (Arbeitskette A bzw. Sicherheitskette S) an Lagern 23 der jeweils zugehörigen Teleskopschüsse gelagert.

Aus der Fig. 6 ist weiter ersichtlich, daß an den zueinander gerichteten Flächen der einzelnen Profile Schleißeinlagen 24 angeordnet sind, welche das vorgegebene Spiel zwischen den einzelnen Führungsschienen 1 - 6 bzw. 7 definieren.

Mit Bezug auf die Führungsschiene 7 ist erkennbar, daß bei Zuordnung weiterer Führungsschienen (7 und folgende) die Profilgebung durch Einziehen der Profilecke 30 zur Erhöhung der Steifigkeit veränderbar ist; entscheidend jedoch ist die Gewährleistung eines ausreichend groß bemessenen, mit K6 bezeichneten weiteren Kanals für die Bolzenkette und das Rückholseil.

### Bezugszeichenliste

1 = Schiene Nr. 1
2 = Schiene Nr. 2
3 = Schiene Nr. 3
4 = Schiene Nr. 4
5 = Schiene Nr. 5
6 = Schiene Nr. 6
7 = Schiene Nr. 7
8 = Schrägaufzug
9 = Teleskopschüsse
9' = unterster Teleskopschuß
10 = Fahrgestell als Einachsanhänger
11 = Lastaufnahmemittel als Möbelpritsche
12 = Abstützspindel
13 = Winden für Lastseil
14 = Drehkranz
15 = Auflager
16 = Teleskopstütze
17 = Schubkolbengetriebe als Ausschubvorrichtung
18 = Bolzenkette
19 = oberes Ende der Führungsschienen
20 = Quergurt
21 = unteres Ende der Führungsschienen
22 = Oeffnung im Quergurt 20
23 = Lager der Umlenkrollen U für Bolzenketten
24 = Schleißeinlage
25 = Versteifungsrippen
26 = Umlenkrolle für Lastseil
27 = Kolbenstange
28 = Zylinder
29 ₌ Quergurt
30 = Profilecke
31 = Pfeilrichtung
P = oberer Festpunkt der Bolzenkette
P' = oberer Festpunkt der Bolzenkette
U = Umlenkrolle für Bolzenkette
P' = unterer Festpunkt der Bolzenkette
R = Rückholseil
U' = Umlenkrolle für Rückholseil R
P" = oberer Festpunkt des Rückholseiles R
P" = oberer Festpunkt des Rückholseiles R
K1 - K6 = Kanäle

## Patentansprüche

1. Schrägaufzug (8) insbesondere Personen-und/oder Möbelaufzug mit mehreren aus jeweils zwei sprossenartig verbundenen Führungsschienen (z.B. 1 - 7) gebildeten Teleskopschüssen (9) für ein daran geführtes Lastaufnahmemittel (11) unter Verwendung einer motorbetriebenen Ausschubvorrichtung zwischen der untersten Führungsschiene (z.B. 6) und der nächstfolgenden Führungsschiene (z.B. 5) sowie unter Verwendung von als Bolzenketten (18) ausgebildeten sogenannten endlichen Zugmitteln für den Zwangsausschub der der zweituntersten Führungsschiene (z.B. 5) folgenden Führungsschienen (4 - 1), wobei die Bolzenketten (18) von einem Festpunkt (P) am oberen Ende (19) einer Führungsschiene (z.B. 6 - 3) über eine Umlenkrolle (U) am oberen Ende (19) der jeweils folgenden Führungsschiene (z.B. 5 - 2) zu einem Festpunkt (P') am unteren Ende (20) der jeweils nächstfolgenden Führungsschiene (z.B. 4 - 1) geführt sind, mit den folgenden Merkmalen:
a) die Führungsschienen (6 - 1) sind als geschlossene Hohlprofile ausgebildet;
b) die einem Teleskopschuß (9) zugeordneten Führungsschienen (6 - 1) sind - ggf. mit Ausnahme des untersten Teleskopschusses (9') - ausschließlich im Bereich des oberen Endes (19) der Führungsschienen (6 - 1) sprossenartig (Quergurt 20) verbunden;
c) zwischen zwei aufeinanderfolgenden Führungsschienen (6 - 1) ist im Querschnitt von außen nach innen jeweils wenigstens ein Kanal (K1 - K5) für wenigstens ein endliches Zugmittel (Bolzenkette 18) sowie ggf. ein Rückholseil (R) gebildet.

2. Schrägaufzug nach Anspruch 1, dadurch gekennzeichnet, daß die motorbetriebene Ausschubvorrichtung ein einenenends am unteren Ende (21) des untersten Teleskopschusses (9') angeschlossenes, eine Oeffnung (22) im oberen Quergurt (20) des untersten Teleskopschusses (9') mit Spiel durchfassendes und anderenends am Quergurt (20) des nächstfolgenden Teleskopschusses (9) angeordnetes doppeltwirkendes hydraulisches Schubkolbengetriebe (17) ist.

3. Schrägaufzug nach Anspruch 1, dadurch gekennzeichnet, daß an den Quergurten (20) die Lager (23) für die Umlenkrollen der Bolzenketten (18) angeordnet sind.

4. Schrägaufzug nach Anspruch 1, dadurch gekennzeichnet, daß am unteren Ende (21) der Führungsschienen (5 - 2) der dem unteren Teleskopschuß (9') folgenden Teleskopschüsse (9) mit Ausnahme des obersten Teleskopschusses (9) jeweils wenigstens eine Umlenkrolle (U') für ein Rückholseil (R) angeordnet ist.

5. Schrägaufzug nach Anspruch 1 - 4, dadurchgekennzeichnet, daß jeweils von einem Festpunkt (P") am oberen Ende (19) einer Führungsschiene (6 - 3) über eine Umlenkrolle (U') am unteren Ende der folgenden Führungsschiene (5 - 2) zu einem Festpunkt (P") am oberen Ende (19) der nächstfolgenden Führungsschiene (4 - 1) ein Rückholseil (R) geführt ist.

6. Schrägaufzug nach Anspruch 1, dadurch gekennzeichnet, daß in dem zwischen zwei aufeinanderfolgenden Führungsschienen (1 und 2 bzw. 2 und 3 usw.) gebildeten Kanal (K1 - K5) zwei dem Zwangsausschub dienende endliche Zugmittel (Bolzenketten 18) in Nebeneinanderanordnung geführt sind.

7. Schrägaufzug nach Anspruch 1 und 6, dadurchgekennzeichnet, daß die beiden dem zwischen zwei aufeinanderfolgenden Führungsschienen (1 und 2 bzw. 2 und 3 usw.) gebildeten Kanal (K1 - K5) in Nebeneinanderanordnung geführten Bolzenketten (18) wahlweise als zwei Arbeitsketten (A) oder eine Arbeitskette (A) und eine Sicherheitskette (S) ausgebildet sind.

8. Schrägaufzug nach Anspruch 1 und 6, dadurchgekennzeichnet, daß in dem zwischen zwei aufeinanderfolgenden Führungsschienen (1 und 2 bzw. 2 und 3 usw.) gebildeten Kanal (K1 - K5) zwei dem Zwangsausschub dienende endliche Zugmittel (Bolzenketten 18) sowie ein Rückholseil (R) in Nebeneinanderanordnung geführt sind.

9. Schrägaufzug nach Anspruch 1, dadurch gekennzeichnet, daß die Führungsschienen (6 - 1) als geschlossene Rechteckprofile ausgebildet sind und jede zweite Führungsschiene (2, 4, 6) eine Auskröpfung zur Bildung benachbarter Führungskanäle (K1 - K5) aufweist.

10. Schrägaufzug nach Anspruch 1 und 9, dadurch gekennzeichnet, daß - in der Zählung von innen nach außen - die oberste Führungsschiene (1) ein geschlossenes Rechteckprofil, die nächstfolgende Führungsschiene (2) ein geschlossenes Rechteckprofil mit einer an einer längeren Rechteckseite angeordneten Auskröpfung, die nächstfolgende Führungsschiene (3) ein geschlossenes Rechteckprofil, die nächstfolgende Führungsschiene (4) ein geschlossenes Rechteckprofil mit einer an einer längeren Rechteckseite angeordneten Auskröpfung und so fort aufweist, derart, daß durch die Auskröpfung einer Rechteckseite zwischen der ausgekröpften Führungsschiene (2, 4, 6) und der vorhergehenden Führungsschiene (1, 3, 5) einerseits sowie der nachfolgenden Führungsschiene (3, 5) andererseits jeweils Führungskanäle (K1 - K5) für endlose Zugmittel (Bolzenketten (18) und/oder Rückholseile (R) gebildet sind.

11. Schrägaufzug nach Anspruch 1, 9 und 10, dadurch gekennzeichnet, daß die Auskröpfung der Führungsschienen ( 2, 4, 6) an den aneinander zugewandten Rechteckseiten zweier benachbarter, einem Teleskopschuß (9, 9') zugeordneten Führungsschienen (2, 4, 6) angeordnet sind.

12. Schrägaufzug nach Anspruch 1 und 9 - 11, dadurch gekennzeichnet, daß zwischen den einander zugewandten Flächen benachbarter Rechteckseiten Schleißeinlagen (24) angeordnet sind.

## Claims

1. Sloping elevator (8), in particular passenger and/or furniture elevator, having a plurality of telescope runners (9), each formed from two guide rails (e.g. 1-7) connected in rung-like fashion, for a load- carrying means (11) guided on the latter using a mo- tordriven extension device between the bottom guide rail (e.g. 6) and the subsequent guide rail (e.g. 5) and using so-called finite traction mechanisms constructed as riveted drive chains (18) for the forced extension of the guide rails (4-1) following the guide rail (e.g. 5) next to the bottom, the riveted drive chains (18) being guided from a fixed point (P) at the top end (19) of a guide rail (e.g. 6-3) over a deflection roller (U) at the top end (19) of the guide rail (e.g. 5-2), following in each case, to a fixed point (P') at the bottom end (20) of the subsequent guide rail (e.g. 4-1) in each case, having the following features:
a) the guide rails (6-1) are constructed as closed hollow profiles;
b) the guide rails (6-1) assigned to a telescope runner (9) are - with the possible exception of the bottom telescope runner (9') - solely connected in the region of the top end (19) of the guide rails (6-1) in a rung-like fashion (transverse bar 20);
c) formed between two successive guide rails (6-1) there is in each case at least one channel (K1-K5), in cross section from the outside to the inside, for at least one finite traction mechanism (riveted drive chain 18) and, if appropriate, a return rope (R).

2. Sloping elevator according to Claim 1, characterized in that the motor-driven extension device is a double-action, hydraulic thrust piston gear (17) connected at the one end to the bottom end (21) of the bottom telescope runner (9'), passing with play through an aperture (22) in the top transverse bar (20) of the bottom telescope runner (9') and arranged at the other end on the transverse bar (20) of the subsequent telescope runner (9).

3. Sloping elevator according to Claim 1, characterized in that the bearings (23) for the deflection rollers of the riveted drive chains (18) are arranged on the transverse bars (20).

4. Sloping elevator according to Claim 1, characterized in that at least one deflection roller (U') for a return rope (R) is arranged in each case at the bottom end (21) of the guide rails (5-2) of the telescope runners (9) following the bottom telescope runner (9') with the exception of the top telescope runner (9).

5. Sloping elevator according to Claims 1 to 4, characterized in that a return rope (R) is guided in each case from a fixed point (PH) at the top end (19) of a guide rail (6-3) over a deflection roller (U_{'}) at the bottom end of the following guide rail (5-2) to a fixed point (P"') at the top end (19) of the subsequent guide rail (4-1).

6. Sloping elevator according to Claim 1, characterized in that two finite traction mechanisms (riveted drive chains 18), operating the forced extension, are guided in adjacent arrangement in the channel (K1-K5) formed between two successive guide rails (1 and 2 or 2 and 3 etc.).

7. Sloping elevator according to Claims 1 and 6, characterized in that the two riveted drive chains (18) guided in adjacent arrangement in the channel (K1-K5) formed between two successive guide rails (1 and 2 or 2 and 3 etc.) are constructed optionally as two working chains (A) or one working chain (A) and one safety chain (S).

8. Sloping elevator according to Claims 1 and 6, characterized in that two finite traction mechanisms (riveted drive chains 18), operating the forced extension, and a return rope (R) are guided in adjacent arrangement in the channel (K1-K5) formed between two successive guide rails (1 and 2 or 2 and 3 etc.).

9. Sloping elevator according to Claim 1, characterized in that the guide rails (6-1) are constructed as closed rectangular profiles and each second guide rail (2, 4, 6) has an offset to form adjacent guide channels (K1-K5).

10. Sloping elevator according to Claims 1 and 9, characterized in that - counting from the inside to the outside - the top guide rail (1) has a closed rectangular profile, the subsequent guide rail (2) has a closed rectangular profile with an offset arranged on one longer rectangular side, the subsequent guide rail (3) has a closed rectangular profile, the subsequent guide rail (4) has a closed rectangular profile with an offset arranged on one longer rectangular side, and so on, in such a way that guide channels (K1-K5) for finite traction mechanisms (riveted drive chains 18) and/or return ropes (R) are formed in each case by the offset of one rectangular side between the offset guide rail (2, 4, 6) and the previous guide rail (1, 3, 5) on the one hand and the following guide rail (3, 5) on the other hand.

11. Sloping elevator according to Claims 1, 9 and 10, characterized in that the offset of the guide rails (2, 4, 6) is arranged on the facing rectangular sides of two adjacent guide rails (2, 4, 6) assigned to a telescope runner (9, 9').

12. Sloping elevator according to Claims 1 and 9-11, characterized in that anti-wear inserts (24) are arranged between the facing surfaces of adjacent rectangular sides.

## Revendications

1. Monte-charge sur plan incliné (8) destiné au transport de personnes et/ou de meubles comportant plusieurs éléments télescopiques (9) formés à chaque fois par deux rails-guides (p. ex. 1-7) assemblés comme une échelle et guidant un dispositif de transport de charge (11), utilisant un dispositif de déploiement actionné par moteur placé entre le rail-guide situé le plus bas (p.ex. le 6) et celui qui le suit immédiatement (p.ex. le 5), et utilisant également un mécanisme d'entraînement à bout libre composé de chaînes à boulons (18) servant en déploiement des rails-guides après le second rail-guide à partir du bas (p.ex. le 5), les chaînes à boulons (18) se déplaçant en partant d'un point fixe (P) situé à l'extrémité supérieure (19) d'un rail-guide (p.ex. 6-8), passant par une poulie de déviation (U) située à l'extrémité supérieure de chaque rail-guide suivant (p. ex. 5-2), et atteignant un point fixe (P') se trouvant à l'extrémité inférieure (20) de chaque rail-guide suivant (p.ex. 4-1), avec les caractéristiques suivantes:
a) les rails-guides (6-1) sont réalisés à l'aide de profils creux fermés;
b) éventuellement à l'exception de l'élément télescopique (9') le plus bas, les rails-guides (6-1) correspondant à un élément télescopique (9) ne sont reliée par une traverse-échelon (20) qu'au niveau de l'extrémité supérieure (19) des rails-guides (6-1);
c) en examinant chaque espace entre deux rails-guides successifs (6-1) dans une vue en coupe de l'extérieur vers l'intérieur, on observe chaque fois la création d'au moins un canal (K1-K5) pouvant accueillir au moins un mécanisme d'entraînement à bout libre (chaîne à boulons 18), ou éventuellement un câble de retour (R).

2. Monte-charge selon la revendication 1, caractérisé en ce que le dispositif de déploiement actionné par moteur se compose d'un jeu d'engrenages à piston hydraulique à couble effet (17) fixé à un bout à l'extrémité inférieure (21) de l'élément télescopique situé le plus bas (9'), traversant une ouverture (22) pratiquée dans la traverse inférieure (20) de l'élément télescopique situé le plus bas (9') avec un certain jeu, et fixé à l'autre bout à la traverse (20) de l'élément télescopique suivant (9).

3. Monte-charge selon la revendication 1, caractérisé en ce que les supports (23) des poulies de déviation des chaînes à boulons (18) sont fixés sur les traverses (20).

4. Monte-charge selon la revendication 1, caractérisé en ce que au moins une poulie de déviation (U') pour un câble de retour (R) est chaque fois fixée à l'extrémité inférieure (21) des rails-guides (5-2) des éléments télescopiques (9) suivant l'élément télescopique inférieur (9'), à l'exception de l'élément télescopique situé le plus haut (9).

5. Monte-charge selon l'une quelconque des revendications 1 à 4, caractérisé en ce que chaque câble de retour (R) est guidé au départ d'un point fixe (P") situé à l'extrémité supérieure (19) d'un rail-guide (6-3), passe par une poulie de déviation (U') située à l'extrémité inférieure de l'élément télescopique suivant (5-2) et atteint un point fixe (P"') situé à l'extrémité supérieure (19) du rail-guide suivant (4-1).

6. Monte-charge selon la revendication 1, caractérisé en ce que deux mécanismes d'entraînement à bout libre (chaînes à boulons 18) servant au déploiement forcé sont guidés de façon juxtaposée dans le canal (Kl-K5) formé par deux rails-guides successifs (1 et 2 ou 2 et 3, etc.).

7. Monte-charge selon les revendications 1 et 6, caractérisé en ce que les deux chaînes à boulons (18) guidées de façon juxtaposée dans le canal (K1-K5) créé entre deux rails-guides successifs (1 et 2 ou 2 et 3...) sont composées soit de deux chaînes de travail (A), soit d'une chaîne de travail (A) et d'une chaîne de secours (S).

8. Monte-charge selon les revendications 1 et 6, caractérisé en ce que deux mécanismes d'entraînement à bout libre (chaînes à boulons 18) servant au déploiement et un câble de retour (R) sont guidés de façon juxtaposée à travers le canal (K1-K5) formé entre deux rails-guides successifs (1 et 2 ou 2 et 3...).

9. Monte-charge selon la revendication 1, caractérisé en ce que les rails-guides (6-1) ont la forme de profils rectangulaires fermés et en ce que chaque second rail-guide (2, 4, 6) présente un coude destiné à créer les canaux de guidage voisins (K1-K5).

10. Monte-charge selon les revendications 1 et 9, caractérisé en ce que - en comptant de l'intérieur vers l'extérieure - le premier rail-guide, celui situé le plus haut (1), présente un profil rectangulaire fermé, le suivant (2) un profil rectangulaire fermé avec un coude situé sur un plus long côté du rectangle, le suivant (3) un profil rectangulaire fermé, le suivant (4) un profil rectangulaire fermé avec un coude situé sur un plus long côté du rectangle, et ainsi de suite, de sorte que des canaux (K1-K5) servant à guider le dispositif de déploiement sans fin (chaînes à boulons (18) et/ou câble de retour (R)) sont chaque fois formés d'une part par le coude d'un côté du rectangle entre le rail-guide coudé (2, 4, 6) et le rail-guide antérieur (1, 3, 5) et d'autre part par le rail-guide suivant (3, 5).

11. Monte-charge selon les revendications 1, 9 et 10, caractérisé en ce que le coude des rails-guides (2, 4, 6) est fixé sur les côtés du rectangle tournés l'un vers l'autre de deux rails-guides voisins (2, 4, 6) correspondant à un même élément télescopique (9,9').

12. Monte-charge selon les revendications 1, 9 à 11, caractérisé en ce que des dispositifs d'usure (24) sont placés entre les faces tournées l'une vers l'autre des côtés voisins des ractangles.
